# EUROPÄISCHE PATENTSCHRIFT

(11) **EP 0 312 043 B1**
(45) Veröffentlichungstag und Bekanntmachung des Hinweises auf die Patenterteilung: **11.12.1991**
(21) Anmeldenummer: 88117001.3
(22) Anmeldetag: 13.10.1988
(51) Int. Cl.: D06C 3/06

(54) **Vorrichtung zum Ausbreiten und Führen einer Warenbahn**
Apparatus for stretching and guiding a web
Installation pour étirer et guider une matière en bande

(30) Priorität: 13.10.1987 DE 8713698 U
(43) Veröffentlichungstag der Anmeldung: 19.04.1989
(73) Patentinhaber: Erhardt & Leimer GmbH, D-86136 Augsburg (DE)
(72) Erfinder: Mair Franz, D-8900 Augsburg (DE); Loenner Wolfgang, D-8902 Neusäss (DE); Langhammer Peter, 8900 Augsburg (DE)
(74) Vertreter: Sasse, Volker, Dipl.-Ing.

(56) Entgegenhaltungen:
- EP-A- 0 009 294
- AU-A- 523 957
- FR-A- 1 026 340
- US-A- 3 838 481

## Beschreibung

Die Erfindung betrifft eine Vorrichtung der im Oberbegriff des Patentanspruchs 1 angegebenen Art.

Bei einer solchen, aus der DE-OS 28 21 650 bekannten Vorrichtung ist die Führungsvorrichtung als selbständige Baueinheit in Bahnlaufrichtung hinter der Ausbreitvorrichtung angeordnet und festgelegt. Zum Führen der Warenbahn werden zwei beabstandete und zueinander parallele Führungswalzen benutzt, die von der Warenbahn teilweise umschlungen werden und in einem Rahmen sitzen, der an Führungsteilen befestigt ist, die in parallel zur Ebene der Warenbahn liegenden und in Warenbahnlaufrichtung konvergierenden geraden Führungen verschiebbar sind. Die Führungsteile in den Führungen sind über den die Walzen enthaltenden Rahmen miteinander gekuppelt, so daß sich eine Schwenk-Schiebebewegung für die Walzen ergibt, sobald die Führungsteile verstellt werden. Das heißt, die über die Warenbahnbreite durchgehenden Walzen werden sowohl zur Bahnlaufrichtung schräggestellt als auch zur jeweiligen Korrekturseite verschoben (Schwenk-Schiebe-Walzen). Nachteilig ist dabei der große Platzbedarf, der für die Führungen beiderseits der Warenbahn benötigt wird, und der notwendige seitliche Freiraum für den Rahmen mit den beiden Walzen, weil die Walzen bei der Verstellung sehr weit zur Seite ausfahren und dabei verschwenken. Schwenk-Schiebe-Walzen sind wegen des vielteiligen Aufbaus und der separaten Unterbringung sowie der aufwendigen Steuerung teuer. Bei beengtem Platz ist diese Art der Führungsvorrichtung nicht brauchbar, was insofern bedeutsam ist, als häufig solche Vorrichtungen in Gehäusen untergebracht werden, in denen die Warenbahn behandelt wird und seitlich wenig Platz vorhanden ist. Ein weiterer Nachteil der bekannten Vorrichtung ist der erforderliche große Platzbedarf auch in Bahnlängsrichtung wegen der schrägen Führungen und des Antriebs der Führungsteile, so daß die Führungsvorrichtung mit relativ großem Abstand von der Ausbreitvorrichtung angeordnet werden muß. Der große Abstand bringt zusätzlich die Gefahr, daß die Ausbreitwirkung wenigstens im Kantenbereich der Warenbahn schon nachgelassen hat, wenn die Warenbahn in die Führungsvorrichtung einläuft, so daß es dort zu Kantenrollen oder Falten kommen kann, die die Steuerung der Führungsvorrichtung stören.

Aus der Praxis ist bekannt, die Warenbahn mit Gewindeausbreitspindeln, welche nur die Randbereiche der Warenbahn erfassen, auszustreifen und breit zu halten und diesen Gewindeausbreitspindeln je einen Warenbahnführer, bestehend aus einem im Randbereich der Ware angreifenden Walzenpaar, nachzuordnen. Eine derartige Vorrichtung ist aus dem Dokument US-A- 3 838481 bekannt. Diese Kombination hat den Nachteil, daß Löcher oder Einrisse in der Ware sich in den Gewindeausbreitspindeln verfangen und so zu Betriebsstörungen führen. Ferner läuft bei plötzlich sehr stark einspringender Warenbahnkante oder gar bei einem Einriß die Ware einseitig aus der Ausbreit- und Führungsvorrichtung und damit auch aus der erforderlichen Zulaufebene, die genau zwischen den beiden Walzen liegen muß. Die Ware legt sich in leichter Umschlingung an die obere oder untere Walze der Warenbahnführer, womit die Funktion dieser Führungseinrichtung beeinträchtigt ist. Ein selbständiges Einfangen der Ware in die Ausbreit- und Führungsvorrichtung ist nicht mehr möglich, sondern die Ware wird einseitig vollkommen verzogen. Die ganze Anlage muß abgestellt werden, um die Warenbahn von Hand wieder in ihre Lage und in die Ausbreit- und Führungseinrichtung einlegen zu können.

Der Erfindung liegt die Aufgabe zugrunde, eine Vorrichtung der eingangs genannten Art zu schaffen, die für beengte Platzverhältnisse brauchbar und kostengünstig ist, und die sich einfach an verschiedene Warenbahnbreiten anpassen läßt und einen ungestörten Warenbahnlauf gewährleistet.

Die gestellte Aufgabe wird erfindungsgemäß mit den im kennzeichnenden Teil des Patentanspruchs 1 angegebenen Merkmalen gelöst.

Die Kombination von der über die Warenbreite sich erstreckenden Ausstreifwalzen mit den nachgeordneten Warenbahnführungswalzen, die nur im Kantenbereich angreifen, bringt den großen Vorteil, denn die Ausstreifwalzen halten die Warenbahn immer präzise in der Zulaufebene, weil ein seitliches Herausfallen bei durchgehenden Walzen nicht möglich ist. Dadurch können die Warenbahnführungswalzen auch nach einem starken Einsprung der Ware diese wieder einfangen. Die durchgehenden Ausstreifwalzen verhindern auch ein Verfangen in eventuellen Löchern oder Einrissen der Warenbahn. Diese Kombination ruft eine gleichmäßige Spannverteilung in der Warenbahn hervor, so daß auch leichtes Gewebe damit geführt werden kann.

Ferner beanspruchen die Walzenpaare mit ihren fingerförmigen Walzen neben der Warenbahn sehr wenig Platz. Die Steuerung bei der Bahnkorrektur bedingt keine seitliche Ausschwenkbewegung der Walzenpaare, weil die Walzen die Korrekturwirkung senkrecht zur Warenbahnebene erzeugen. Die kombinierte Vorrichtung ist baulich einfach und kompakt ausgebildet und trotzdem in ihrer Korrekturwirkung für die Bahn zuverlässig und sehr feinfühlig. Da auch der Antrieb der Walzen der Walzenpaare für die Korrekturwirkung auf die Warenbahn einfach ist, läßt sich eine solche Vorrichtung sehr kostengünstig realisieren. Da die Walzenpaare keine direkte Verbindung miteinander haben, weil die fingerartigen Walzen nur im Randbereich der Warenbahn arbeiten, ist die Anpassung an unterschiedliche Warenbahnbreiten sehr einfach möglich. Der Platz, den die Walzenpaare jeweils seitlich der Warenbahn benötigen, ist unabhängig von der Warenbahnbreite.

Ein wichtiger Gesichtspunkt der Erfindung geht aus Anspruch 2 hervor. Es entfallen damit aufwendige Halterungen für die Führungsvorrichtung, weil diese zusammen mit der Ausbreitvorrichtung montiert sein kann. Außerdem ergibt sich ein möglichst kurzer Abstand zwischen der Ausbreitvorrichtung und der Führungsvorrichtung, der den Vorteil hat, daß die Ausbreitwirkung im Randbereich der Bahn noch gegeben ist, wenn die Walzen der Walzenpaare zum Angriff kommen, wodurch die Korrektur feinfühlig und exakt durchführbar ist. Außerdem läßt sich eine kurze, gedrungene Baueinheit einfacher in eine Bearbeitungsstraße für Warenbahnen unterbringen.

Eine weitere, zweckmäßige Ausführungsform geht aus Anspruch 3 hervor. Es entfällt damit auch die Notwendigkeit, die Kantenfühler zu montieren und jeweils auf die gefahrene Warenbahnbreite einzustellen, wenn diese in die Baueinheit eingegliedert sind. Dabei besteht die Möglichkeit, die Kantenfühler entweder in die Baueinheit aus Führungsvorrichtung und Ausbreitvorrichtung einzugliedern oder mit den Walzenpaaren zu vereinigen, so daß die unmittelbar hinter diesen arbeiten können.

Eine besonders gute Korrekturwirkung ergibt sich bei der Ausführungsform von Anspruch 4, weil die jeweils die Bahn fest dazwischen sich einklemmenden Walzen eines Walzenpaares die Warenbahn wirkungsvoll zu sich hinziehen. Zweckmäßiger lösen sich die Walzen des anderen Walzenpaares dann voneinander, damit sie die Korrektur nicht beeinträchtigen.

Wichtig ist ferner der Gesichtspunkt von Anspruch 5, weil in Abhängigkeit von der Empfindlichkeit und Qualität der Warenbahn durch die Einstellung der Konvergenz, d.h. des Winkels der Schräge jedes Walzenpaares, die Intensität der Korrekturwirkung individuell veränderbar ist. Dabei sind die Walzen freilaufend und üben, zumindest in Warenbahnlaufrichtung, nur geringe mechanische Belastung auf die Warenbahn aus.

Eine besonders vorteilhafte Ausführungsform geht aus Anspruch 6 hervor. Hierbei braucht nur eine der beiden Walzen relativ zur anderen beweglich zu sein. Je stärker die Walze aufgepreßt wird, desto stärker wird die Bahn zu dieser Seite hingezogen und umgekehrt. Die Bewegungssteuerung für diese Walzenbewegung ist einfach zu realisieren. Die notwendigen Kräfte sind verhältnismäßig gering. Der linienförmige Walzenspalt hat den Vorteil, daß die Warenbahn keine der Walzen nennenswert umschlingt und deshalb nicht verzerrt wird. Alternativ dazu könnten die Walzen jedes Walzenpaares zangenartig bis auf einen linienförmigen Walzenspalt aufeinander zu- bzw. voneinander wegbewegbar ausgebildet sein. Mit der zangenartigen Bewegung wird die Korrektur der Warenbahn gesteuert. Die Korrekturwirkung ist die gleiche. Auch der linienförmige Walzenspalt mit dem Vorteil, Verzerrungen in der Warenbahn zu vermeiden, läßt sich einfach realisieren.

Ein besonders wichtiger Gedanke geht ferner aus Anspruch 7 hervor. Durch diese exakte Ausrichtung wird sichergestellt, daß die Warenbahn zwischen den Walzen jedes Walzenpaares von beiden Seiten gleichmäßig beaufschlagt bzw. eingeklemmt wird und nicht eine der Walzen stärker umschlingt als die andere, was die Gefahr von Verzerrungen bedingen würde.

Ein weiterer, zweckmäßiger Gesichtspunkt geht aus Anspruch 8 hervor. Die Halterungen sind bevorzugt in die Halterung der Ausbreitvorrichtung eingegliedert. Als Alternative und wenn genügend Platz vorhanden ist, sind die Halterungen auch getrennt angeordnet. Das jeweils gewählte Konzept richtet sich nach den Gegebenheiten.

Wichtig ist ferner die Ausführungsform von Anspruch 9, weil auf den Führungen die Gehäuse mit den Walzenpaaren genau einstellbar verschiebbar sind, um eine Anpassung an die jeweils gefahrene Warenbreite vornehmen zu können.

Schließlich ist das Merkmal von Anspruch 10 zweckmäßig, weil mit der Gewindespindel die gleichzeitige und gegensinnige Verstellung beider Walzenpaare möglich ist. Die Führungen für die Gehäuse und die Gewindespindel können dabei in die Baueinheit bzw. in die Ausbreitvorrichtung integriert sein, so daß der Platzbedarf für die Führungsvorrichtung in der gewünschten Weise gering bleibt.

Anhand der Zeichnung wird eine Ausführungsform der Erfindung erläutert.

Es zeigen
- Fig. 1: eine schematische Draufsicht auf eine Vorrichtung zum Ausbreiten und Führen einer laufenden Warenbahn und
- Fig. 2: einen schematischen Schnitt in der Ebene II-II von Fig. 1.

Eine Vorrichtung 1 zum Ausbreiten und Führen einer Warenbahn B, die - wie in den meisten Fällen - vertikal in Richtung eines die Laufrichtung 2 angebenden Pfeiles läuft, besteht aus einer Ausbreitvorrichtung A, der in Warenbahnlaufrichtung 2 eine Führungsvorrichtung F nachgeordnet ist, und zwar mit einem sehr kurzen Abstand. Im gezeigten Ausführungsbeispiel ist die Ausbreitvorrichtung A mit der Führungsvorrichtung F zu einer gemeinsamen Baueinheit 3 zusammengefaßt, die auf stationären Halterungen 4 angebracht sein kann.

In der Ausbreitvorrichtung A ist eine in Warenbahnlaufrichtung 2 vordere Ausstreifwalze 5 vorgesehen, der eine parallele und in einem Abstand davon liegende zweite Ausstreifwalze 6 zugeordnet ist. Beide Ausstreifwalzen 5, 6 sind länger als die Warenbahnbreite. Sie sind in Halteteilen 7 drehbar gelagert und werden über einen Antrieb 8 zur Drehung angetrieben, so daß ihre Umfänge - oftmals rückwärts drehend - schneller laufen als die Warenbahn B. In üblicher Weise ist an der Oberfläche jeder Ausstreifwalze 5, 6, ausgehend von der Walzenmitte nach außen, eine gewindeartige Struktur vorgesehen, wobei die Gewindesteigungen in den beiden Abschnitten jeder Walze 5, 6 gegenläufig sind. Unter der Drehung der Ausstreifwalzen 5, 6 werden Längsfalten und Kantenroller der Warenbahn B beseitigt und die Warenbahn B ausgebreitet und gespannt.

Die Ausbreitvorrichtung A ist auf den Halterungen 4 so befestigt, daß die in Warenbahnlaufrichtung 2 hintere Ausstreifwalze 6 stationär ist, während die in Warenbahnlaufrichtung 2 vordere Ausstreifwalze 5 mit der Befestigung 7 um die Achse der Ausstreifwalze 6 (Fig. 2, Pfeil 20) verschwenkbar ist, um eine stärkere oder schwächere Umschlingung der Bahn B zu erzeugen. Das Ausmaß der Verschwenkung läßt sich beispielsweise mittels eines Hebels 9 einstellen oder mit einer gesteuerten Verstelleinrichtung. Der Antrieb der Ausstreifwalzen 5, 6 ist mit 10 angedeutet.

Bei dieser Ausführungsform ist in die Baueinheit 3 an jeder Seite der Warenbahn B eine querverlaufende Halterung 11 vorgesehen, auf der Gehäuse 13, 14 querverschiebbar angebracht sind. Eine Gewindespindel 24 verläuft durch die Halterungen 11 und in etwa parallel zur Ausstreifwalze 6, die mit einem Handrad 12 versehen ist und so die gegensinnige Verstellung beider Gehäuse 13, 14 ermöglicht, um eine Anpassung an die jeweils gefahrene Warenbahnbreite zu ermöglichen. Anstelle des Handrades 12 könnte auch eine mechanische oder elektromechanische Verstelleinrichtung vorgesehen sein, die gegebenenfalls fernsteuerbar ist.

Jedes Gehäuse 13 und 14 enthält ein Walzenpaar 25 mit zwei fingerartigen, fliegend und frei drehbar gelagerten Walzen 15, 16, wobei jedes Walzenpaar 25 schräg derart gegenüber der Warenbahnlaufrichtung 2 ausgerichtet ist, daß die Walzenpaare 25 in Warenbahnlaufrichtung 2 konvergieren. Die Konvergenz der Walzenpaare 25 ist gegebenenfalls (wie durch einen Pfeil 18 angedeutet) einstellbar. Die beiden Walzen 15, 16 jedes Walzenpaares 25 liegen mit ihren Achsen in einer zur Ebene der Warenbahn B senkrechten Ebene, so daß (Fig. 2) ein linienförmiger Walzenspalt 21 gebildet wird. Der Walzenspalt 21 ist in Warenbahnlaufrichtung 2 exakt auf den Außenumfang der Ausstreifwalze 6 ausgerichtet, von dem die Warenbahn B abläuft. Diese Maßnahme hat den Zweck zu verhindern, daß die Warenbahn B eine der beiden Walzen 15 oder 16 jedes Walzenpaares 25 stärker umschlingt als die andere, weil anderenfalls Verzerrungen auftreten könnten.

Die beiden Walzen 15, 16, die mit glatten und weichelastischen Oberflächen ausgestattet sind, sind entweder zangenartig in Richtung eines Doppelpfeils 23 voneinander weg- und aufeinander zubewegbar, oder es ist eine er beiden Walzen 15, 16, in diesem Fall die Walze 16, entweder parallel oder schlagbaumartig relativ zur anderen Walze 15 in Richtung eines Doppelpfeiles 22 hin-und herbewegbar. Der Antrieb für diese Bewegung der Walzen 15, 16 ist in den Gehäusen 14 enthalten.

Ferner ist an den Gehäusen 13, 14 jeweils ein Kantenfühler 17 angebracht, der in Warenbahnlaufrichtung 2 hinter den Walzenpaaren 25 die Lage der Kanten der Warenbahn B abtastet und die Bewegungssteuerung der Walzen 15, 16 überwacht.

In einem Abstand hinter der Führungsvorrichtung F ist eine Fixierwalze 19 angeordnet, hinter der die Warenbahn B wieder in einer anderen Richtung weiterläuft.

Beim Betrieb der Vorrichtung 1 wird die Warenbahn B zwischen den Ausstreifwalzen 5, 6 ausgebreitet und dabei ihrer Längsfalten und Kantenroller entledigt. Unmittelbar nachdem die Warenbahn B die Ausstreifwalze 6 verläßt, läuft sie in den Walzenspalt 21 jedes Walzenpaares 25 ein. Sofern die Bahnlaufrichtung 2 mit der Sollaufrichtung übereinstimmt, was die Kantenfühler 17 feststellen, liegen beide Walzen 15, 16 jedes Walzenpaares 25 ohne oder mit nur vernachlässigbarem Druck auf beiden Seiten der Randbereiche R der Warenbahn B auf. Verläuft die Warenbahn B in Fig. 1 in Warenbahnlaufrichtung 2 nach links, dann werden, sobald die Verlaufsbewegung einen vorbestimmten Toleranzbereich überschreitet, durch die Kantenfühler 17 die beiden Walzen 15, 16 des Gehäuses 13 gegeneinandergepreßt, während die Walzen 15, 16 des Gehäuses 14 unverändert bleiben oder öffnen, so daß die Warenbahn B wieder zur anderen Seite zurückverlagert wird, bis sie wieder in der Sollaufrichtung ist. Die beiden Walzenpaare 25 arbeiten wechselweise oder gemeinsam mit unterschiedlichen Preßdrücken.

## Patentansprüche

1. Vorrichtung zum Ausbreiten und Führen einer laufenden Warenbahn, insbesondere einer Textilbahn, mit einer Ausbreitvorrichtung (A) und einer in Bahnlaufrichtung nachgeordneten, von Kantenfühlern (17) gesteuerten Führungsvorrichtung, wobei die Ausbreitvorrichtung (A) von mindestens zwei beabstandeten, parallel sich über die Bahnbreite erstreckenden Ausstreifwalzen (15, 16) mit von den Walzenmitten gegenläufig nach außen verlaufenden Gewinden gebildet ist, dadurch gekennzeichnet,daß die der Ausbreitvorrichtung (A) nachgeordnete Führungsvorrichtung (F) zwei ausschließlich die Randbereiche (R) der Warenbahn (B) zwischen sich einschließende, zur Warenbahnlaufrichtung (2) gegensinnig schräg gestellte Walzenpaare (25) mit fliegend gelagerten, fingerartigen Walzen (15, 16) aufweist, und daß die Achsen der Walzen (15, 16) jedes Walzenpaares (25) in einer gemeinsamen und zur Ebene der Warenbahn (B) senkrechten Ebene liegen.

2. Vorrichtung nach Anspruch 1, dadurch gekennzeichnet, daß die Ausbreitvorrichtung (A) mit der Führungsvorrichtung (F) eine gemeinsame Baueinheit bildet.

3. Vorrichtung nach den Ansprüchen 1 und 2, dadurch gekennzeichnet, daß die Kantenfühler (17) den Walzenpaaren (25) in Bahnlaufrichtung (2) nachgeordnet und in die Baueinheit eingegliedert sind.

4. Vorrichtung nach Anspruch 1, dadurch gekennzeichnet, daß die Walzenpaare (25) in Bahnlaufrichtung (2) symmetrisch konvergieren.

5. Vorrichtung nach Anspruch 4, dadurch gekennzeichnet, daß die Konvergenz der Walzenpaare (25) verstellbar ist.

6. Vorrichtung nach Anspruch 1, dadurch gekennzeichnet, daß eine (16) der beiden Walzen (15, 16) bis zur Bildung eines linienförmigen Walzenspaltes (21) parallel oder schlagbaumartig relativ zur anderen Walze (15) bewegbar ist.

7. Vorrichtung nach einem der Ansprüche 1 bis 6, wobei in der Ausbreitvorrichtung die in Bahnlaufrichtung hintere Ausstreifwalze stationär gelagert ist, dadurch gekennzeichnet, daß die Walzenspalte (21) beider Walzenpaare (25) in Bahnlaufrichtung (2) exakt auf die Umfangslinie der Ausstreifwalze (6) ausgerichtet ist, von der die Bahn (B) abläuft.

8. Vorrichtung nach einem der Ansprüche 1 bis 7, dadurch gekennzeichnet, daß die Walzenpaare (25) in Gehäusen (13, 14) gelagert sind, die auf quer zur Warenbahn (B) verlaufenden Halterungen (11) angeordnet sind, welche an der Ausbreitvorrichtung (A) festgelegt sind.

9. Vorrichtung nach Anspruch 8, dadurch gekennzeichnet, daß die Halterungen (11) quer zur Warenbahnlaufrichtung (2) verlaufende Führungen für die Gehäuse (13, 14) sind, und daß Verstellmittel zur gegensinnigen Verstellung beider Gehäuse (13, 14) entlang der Führungen vorgesehen sind.

10. Vorrichtung nach Anspruch 9, dadurch gekennzeichnet, daß die Verstellmittel eine durchgehende Gewindespindel (24) sind, an der ein manueller, mechanischer oder elektromechanischer Antrieb (12) angreift.

## Claims

1. Apparatus for the spreading out and guidance of a continuous web product, in particular a textile web, with a spreading out device (A) and a guidance device arranged down the line in the progress direction of the web, controlled by edge sensors (17), the spreading out device (A) being formed by at least two interspaced parallel smoothing rollers (15, 16) extending over the width of the web, with opposed threads moving outwards from the middle of the rollers, characterized in that the guidance device (F) arranged down the line from the spreading out device (A) has two roller pars (25) placed to slant in the opposite direction to the progress direction (2) of the product web which, between them, surround only the edge zones (R) of the product web (B) and have overhung finger type rollers (15, 16) and in that the axes of the rollers (15, 16) of each roller pair (25) lie in a common plane perpendicular to the plane of the product web (B).

2. Apparatus according to claim 1, characterized in that the spreading out device (A) forms a common constructional unit with the guidance device (F).

3. Apparatus according to claims 1 and 2, characterized in that the edge sensors (17) are arranged in the web progress direction (2) down the line from the roller pairs (25) and are integrated into the constructional unit.

4. Apparatus according to claim 1, characterized in that the roller pairs (25) symmetrically converge in the web progress direction (2).

5. Apparatus according to claim 4, characterized in that the convergence of the roller pairs (25) is adjustable.

6. Apparatus according to claim 1, characterized in that one (16) of the two rollers (15, 16) can be moved parallel to, or in the manner of a barrier relative to the other roller (16) until a linear roller gap (21) is formed.

7. Apparatus according to one of claims 1 to 6, wherein the smoothing roller in the spreading out device which is the rear one in the web progress direction is mounted to be stationary, characterized in that the roller gap (21) of both roller pairs (25) is exactly aligned in the web progress direction (2) with the peripheral line of the smoothing roller (6) from which the web (B) is running off.

8. Apparatus according to one of claims 1 to 7, characterized in that the roller pairs (25) are mounted in housings (13, 14) arranged on mounting supports (11) extending transversely to the product web (B), which supports are fixed to the spreading out device (A).

9. Apparatus according to claim 8, characterized in that the mounting supports (11) are guideways for the housings (13, 14), extending transversely to the web progress direction (2) and that provision is made for adjusting means for the adjustment of both housings (13, 14) along the guideways in opposite directions.

10. Apparatus according to claim 9, characterized in that the adjustment means are formed by a traversing threaded spindle (24) on which there acts a manual, mechanical or electromechanical drive (12).

## Revendications

1. Dispositif d'étirage et de guidage d'une bande de tissu continue, d'une bande textile notamment, avec un dispositif d'étirage (A) et un dispositif de guidage (F), disposé en aval dans le sens de défilement de la bande et commandé par des palpeurs de lisière (17), le dispositif d'étirage (A) étant formé par deux cylindres d'étirage (5, 6) au moins, distants l'un de l'autre et s'étendant parallèlement sur la largeur de la bande, avec des filetages de sens contraire du milieu des cylindres vers l'extérieur, caractérisé en ce que le dispositif de guidage (F), disposé en aval du dispositif d'étirage (A), présente deux paires de cylindres (25) orientées à l'oblique et en sens inverse par rapport au sens de défilement (2) de la bande, et enfermant exclusivement les zones de bordure (R) de la bande de tissu (B), avec des cylindres (15, 16) flottants, en forme de doigt, et en ce que les axes des cylindres (15, 16) de chaque paire de cylindres (25) se situent dans un plan commun, perpendiculaire au plan de la bande de tissu (B).

2. Dispositif suivant la revendication 1, caractérisé en ce que le dispositif d'étirage (A) et le dispositif de guidage (F) constituent une unité modulaire commune.

3. Dispositif suivant les revendications 1 et 2, caractérisé en ce que les palpeurs de lisière (17) sont disposés en aval des paires de cylindres (25), dans le sens de défilement (2) de la bande, et sont intégrés à l'unité modulaire.

4. Dispositif suivant la revendication 1, caractérisé en ce que les paires de cylindres (25) convergent symétriquement dans le sens de défilement (2) de la bande.

5. Dispositif suivant la revendication 4, caractérisé en ce que la convergence des paires de cylindres (25) est réglable.

6. Dispositif suivant la revendication 1, caractérisé en ce que l'un (16) des deux cylindres (15, 16) peut se déplacer par rapport à l'autre cylindre (15), parallèlement ou à la manière d'une barrière, pour former un écartement entre cylindres (21) linéaire.

7. Dispositif suivant l'une quelconque des revendications 1 à 6, le cylindre d'étirage, arrière dans le sens de défilement de la bande, ayant un montage stationnaire dans le dispositif d'étirage, caractérisé en ce que l'écartement entre cylindres (21) des deux paires de cylindres (25) est exactement aligné, dans le sens de défilement (2) de la bande, sur la ligne circonférentielle du cylindre d'étirage (6), dont sort la bande (B).

8. Dispositif suivant l'une quelconque des revendications 1 à 7, caractérisé en ce que les paires de cylindres (25) sont logées dans des carters (13, 14), qui sont montés sur des fixations (11), transversales à la bande de tissu (B) et fixées sur le dispositif d'étirage (A).

9. Dispositif suivant la revendication 8, caractérisé en ce que les fixations (11) sont des glissières pour les carters (13, 14), transversales au sens de défilement (2) de la bande de tissu, et en ce que des éléments de réglage, pour le déplacement de sens contraire des deux carters (13, 14), sont prévus le long des glissières.

10. Dispositif suivant la revendication 9, caractérisé en ce que les éléments de réglage sont une broche filetée continue (24), sur laquelle agit un entraînement (12), manuel, mécanique ou électromécanique.
